# FASCICULE DE BREVET EUROPEEN

(11) **EP 0 811 113 B1**
(45) Date de publication et mention de la délivrance du brevet: **05.08.1998**
(21) Numéro de dépôt: 96905897.3
(22) Date de dépôt: 01.03.1996
(51) Int. Cl.: E21D 11/38

(54) **JOINT D'ETANCHEITE ET SON PROCEDE DE REALISATION**
DICHTUNG UND IHR HERSTELLUNGSVERFAHREN
SEAL AND PROCESS FOR PRODUCING SUCH SEAL

(30) Priorité: 01.03.1995 DE 19506852; 28.03.1995 FR 9503637
(43) Date de publication de la demande: 10.12.1997
(73) Titulaire: PHOENIX AKTIENGESELLSCHAFT, 21079 Hamburg (DE)
(72) Inventeur: GRABE, Werner Phoenix Aktiengesellschaft, D-21079 Hamburg (DE); GLANG, Siegfried Phoenix Aktiengesellschaft, D-21079 Hamburg (DE); GUTSCHMITD, Holger Phoenix Aktiengesellschaft, D-21079 Hamburg (DE); BERNARD, Simon, F-95610 Eragny-sur-Oise (FR); HAYE, Bruno, F-77120 Coulommiers (FR); PALLOT, Pierre, F-95800 Cergy-le-Haut (FR)
(74) Mandataire: Martin, Jean-Jacques
(86) Numéro de dépôt international: FR9600326
(87) Numéro de publication internationale: WO9627073

(56) Documents cités:
- EP-A- 0 147 764
- EP-A- 0 306 581
- EP-A- 0 443 608
- FR-A- 2 669 259
- FR-A- 2 712 655

## Description

L'invention a pour objet un joint d'étanchéité destiné plus particulièrement à être interposé entre des faces adjacentes de deux éléments préfabriqués en béton tels que des voussoirs constituant un revêtement de tunnel, mais elle peut s'appliquer, d'une façon générale, à la réalisation de l'étanchéité entre deux pièces rigides de toute nature.

Lors de la réalisation d'un tunnel souterrain, on réalise habituellement un revêtement en béton qui peut être moulé sur place mais qui, de façon avantageuse, peut être constitué d'éléments préfabriqués arqués appelés voussoirs, réalisés en béton armé ou précontraint et couvrant chacun un secteur cylindrique. Ces éléments présentent un intrados et un extrados arqués, reliés par des faces latérales de chant généralement approximativement planes et au nombre de quatre, de telle sorte que leur développement à plat soit approximativement rectangulaire ou trapézoïdal. Ils sont mis en place l'un après l'autre de façon que leurs faces latérales soient jointives et l'on réalise ainsi progressivement le revêtement tubulaire du tunnel au fur et à mesure de l'excavation.

Il est nécessaire de réaliser une étanchéité entre les éléments préfabriqués, le long de leurs faces latérales adjacentes, par exemple pour éviter les entrées d'eau et c'est pourquoi l'on interpose généralement, entre les éléments, des garnitures d'étanchéité en matière compressible qui doivent, normalement, résister à une certaine différence de pression entre l'intrados et l'extrados, par exemple une certaine surpression extérieure, c'est-à-dire s'exerçant sur l'extrados, en particulier lorsque le tunnel se trouve au-dessous du niveau de la nappe phréatique.

A cet effet, chaque élément peut être muni d'une garniture d'étanchéité profilée s'étendant sur toute la périphérie de l'élément, le long de ses faces latérales. Dans ce cas, les garnitures placées le long des faces latérales, en regard, de deux éléments adjacents s'appuient l'une sur l'autre.

Pour fixer la garniture sur l'élément, celui-ci est muni d'une gorge périphérique dans laquelle se loge une partie correspondante de la garniture. Celle-ci peut tenir par simple élasticité ou bien être collée dans la gorge.

Pour diminuer la longueur de garniture à utiliser, on peut aussi l'appliquer directement sur une face latérale lisse de l'élément adjacent. Dans ce cas, chaque élément peut comporter, par exemple, une garniture fixée sur deux de ses faces latérales, les autres faces latérales prenant appui directement sur des garnitures d'éléments adjacents.

Le profil et les dimensions en section transversale de la garniture, ainsi que les caractéristiques de la matière dont elle est constituée, sont déterminés de façon que la garniture, après la mise en place des éléments, soit soumise à un degré de compression susceptible d'assurer l'étanchéité contre la différence de pression, entre l'intrados et l'extrados, à laquelle peuvent être soumis les éléments et par exemple contre la pression de l'eau venant de l'extérieur.

Cependant, les dimensions des éléments, la planéité des faces latérales et le positionnement relatif des éléments l'un par rapport à l'autre ne peuvent pas, en pratique, être déterminés de façon absolument certaine et c'est pourquoi les efforts de compression appliqués sur les joints entre les éléments peuvent varier.

En outre, pour creuser le tunnel, on utilise souvent un tunnelier qui porte des moyens d'excavation et, par ailleurs, constitue un blindage de protection contre les éboulements et les entrées d'eau. Ce tunnelier est placé dans le prolongement du revêtement du tunnel déjà réalisé et prend appui sur le revêtement, au moyen de vérins qui permettent de le faire avancer de la distance nécessaire à la pose d'une nouvelle série de voussoirs, lorsque l'excavation a été réalisée.

Au moins à proximité de l'extrémité du revêtement sur laquelle s'appuie le tunnelier, les éléments préfabriqués déjà mis en place sont donc soumis à des efforts de poussée du tunnelier et il en résulte que les efforts de compression appliqués sur les joints entre les éléments ainsi que le jeu entre deux éléments adjacents peuvent varier d'une façon difficile à prévoir. De ce fait, le degré de compression du joint à certains endroits peut devenir trop faible pour assurer correctement l'étanchéité requise.

L'invention a donc pour but de proposer un nouveau type de joint d'étanchéité permettant de résoudre de tels problèmes et d'admettre notamment une certaine variation des jeux entre les éléments.

En outre, l'invention vise à proposer un tel joint qui puisse faire l'objet de différentes variantes de mise en oeuvre permettant de répondre de façon très souple à l'ensemble des difficultés qui peuvent apparaître lors de la construction d'un tunnel, en termes de tolérances dans la conformation des faces entre lesquelles il y a lieu de réaliser une étanchéité de même que dans le positionnement relatif de ces faces.

Mais l'invention ne se limite pas à cette application et peut s'appliquer, d'une façon générale, à la réalisation de tout joint d'étanchéité interposé entre une face latérale d'une première pièce et une face d'application d'une deuxième pièce, constitué d'une garniture profilée en matière élastiquement compressible s'étendant suivant une direction longitudinale et comprenant une partie interne de fixation étanche sur une face latérale de la première pièce et une partie externe d'appui sur la face d'application, la partie externe de la garniture étant, au moins dans son état d'origine avant la pose sur la première pièce, munie d'au moins une rainure profilée longitudinale, ménagée dans ladite partie externe, délimitée par une face interne et s'ouvrant à l'opposé de la partie interne. Une telle garniture est connue en elle-même de FR-A-2 669 259, qui sert de base au préambule de la revendication 1, et de FR-A-2 712 655, qui est cité au titre de l'Article 139, CBE.

Conformément à l'invention, au moins dans l'état de la garniture telle que fabriquée avant la pose sur la première pièce, la partie externe de la garniture est en outre munie d'au moins une languette profilée longitudinale logée à l'intérieur de la rainure et fixée sur la face interne de la rainure d'une façon facilement détachable de façon à permettre la suppression et le remplacement éventuel de la languette au moins sur une partie de la longueur de la garniture pour faire varier le degré de compressibilité et/ou les dimensions transversales du joint sur la longueur correspondante.

La garniture du joint d'étanchéité selon l'invention se différencie ainsi des garnitures des joints d'étanchéité décrits dans FR-A-2 669 259 et FR-A-2 712 655, lesquelles sont fabriquées avec ladite rainure vide. Celle-ci permet d'emboîter ensuite, de façon amovible, l'une de ces garnitures connues sur une contrepartie convenablement aménagée dans un moule de fabrication de la première pièce, de telle sorte que la garniture s'intègre à celle-ci, lors de la coulée d'un béton destiné à constituer cette pièce. Au démoulage de celle-ci, les garnitures restent intégrées à la pièce et se dégagent de la contrepartie par la rainure, alors à nouveau vide. Ce n'est qu'ultérieurement que cette rainure reçoit intérieurement un élément d'étanchéité auxiliaire occupant ainsi la place de la languette détachable précitée, caractéristique de la présente invention, et destiné à venir en contact d'étanchéité avec la face d'application de la deuxième pièce.

Le joint selon l'invention peut être appliqué directement sur une face opposée de la pièce adjacente, qui constitue alors directement ladite face d'application par cette face opposée, ou bien sur un joint, notamment analogue, fixé en vis-à-vis sur la dite face opposée, lequel joint constitue alors ladite face d'application.

Pour réaliser un tel joint, la présente invention propose un procédé selon lequel on réalise, par moulage ou extrusion, la garniture d'étanchéité présentant lesdites parties interne et externe, en réalisant, dans la partie externe, au moins une rainure profilée longitudinale délimitée par une face interne et s'ouvrant à l'opposé de la partie interne, ce procédé étant caractérisé en ce que, lors de la fabrication de la garniture, on réalise en même temps que ladite rainure une languette profilée longitudinale logée à l'intérieur de la rainure et fixée sur la face interne de la rainure d'une façon facilement détachable.

Selon un mode de mise en oeuvre particulièrement simple et avantageux de ce procédé, lors de la fabrication de la garniture, on réalise la rainure et la languette en une seule pièce avec la garniture en ménageant, dans la partie externe, au moins un évidement longitudinal limitant la languette et définissant au moins une bandelette, facilement déchirable, de liaison entre la languette et la garniture.

Le joint selon l'invention se caractérise alors en ce que la garniture avec la rainure et la languette sont réalisées en une seule pièce profilée, la languette ayant à l'intérieur de la rainure une section transversale inférieure à celle de la rainure et étant limitée par une face latérale qui n'est reliée à la face latérale en regard de la rainure que par au moins une bandelette de liaison facilement déchirable pour le retrait de la languette, lesdites faces latérales étant séparées par un évidement sur le reste de la périphérie de la languette.

Après la fabrication du joint, en fonction des besoins et par exemple après avoir fixé la garniture, par sa partie interne, à la face latérale de la languette, on peut retirer la languette de la rainure sur au moins une partie de la longueur du joint en laissant ensuite la rainure dégagée pour augmenter la capacité de déformation et/ou modifier les dimensions transversales de celui-ci, en fonction de besoins spécifiques, sur la longueur correspondante, ou en remplaçant au moins partiellement la languette retirée par un joint auxiliaire profilé que l'on introduit et maintient dans la rainure, pour faire varier le degré de compressibilité et/ou les dimensions transversales du joint, en fonction de besoins spécifiques.

Un Homme du métier comprendra aisément combien un joint selon l'invention peut être adapté aux besoins, en termes de géométrie et de compressibilité optimales pour l'obtention d'une étanchéité, puisqu'il est possible, sur la totalité de la longueur du joint ou en des emplacements choisis de cette longueur, soit de conserver la languette dans la rainure, soit de l'en extraire et de la remplacer alors, ou non, par un joint auxiliaire présentant des caractéristiques choisies de forme et de compressibilité. Ainsi, le joint auxiliaire peut avoir une section transversale choisie dans une gamme comprenant une section transversale sensiblement égale à celle de la rainure et des sections transversales présentant respectivement une hauteur supérieure à la profondeur de la rainure, de façon à faire saillie à l'extérieur de la garniture, ou une hauteur inférieure à la profondeur de la rainure, de façon à être placé en retrait à l'intérieur de la garniture, et il peut présenter une rigidité choisie parmi les rigidités respectivement identique, supérieure ou inférieure à celle de la garniture, ce qui permet véritablement de moduler en fonction des besoins, sur la longueur d'un joint selon l'invention, les caractéristiques de forme, de dimensions et de compressibilité de ce joint, dont ces caractéristiques sont initialement uniformes sur la totalité de sa longueur.

La nature du joint auxiliaire peut elle-même varier en fonction des besoins et, en particulier, il peut s'agir d'un joint hydrogonflant, ou non.

Les conformations respectives de la rainure et de la languette peuvent également être choisies librement dans une large gamme de possibilités.

Ainsi, lorsque la languette est réalisée en une pièce avec la garniture, comme il est préféré, on peut prévoir que la rainure ait une section transversale polygonale et que la languette, à l'intérieur de la rainure, ait une section transversale polygonale conjuguée ou encore différente de celle de la rainure et soit reliée à la garniture par des bandelettes de liaison déchirables notamment placées à ses angles. En particulier, selon des exemples non limitatifs de mise en oeuvre de la présente invention, la rainure et la languette, à l'intérieur de la rainure, ont une section transversale en trapèze ou en rectangle dont, respectivement, la grande base ou un grand côté est tourné vers la partie interne de la garniture, ou bien la rainure a une section transversale en rectangle dont un grand côté est tourné vers la partie interne de la garniture et la languette a une section transversale en T définie par un jambage et une barre tournés respectivement vers et à l'opposé de la partie interne de la garniture. D'autres formes peuvent cependant être choisies sans que l'on sorte pour autant du cadre de la présente invention.

De même, la languette peut présenter une configuration choisie parmi les configurations selon lesquelles, respectivement, elle affleure des zones de la partie externe de la garniture directement adjacentes à la rainure, ou est placée en saillie ou en retrait par rapport à ces zones, en fonction des conditions dans lesquelles on souhaite utiliser la garniture sans en ôter la languette.

On peut également influencer de façon prédéterminée les caractéristiques de compressibilité respectives de la languette et des zones de la partie externe de la garniture situées respectivement de part et d'autre de la rainure, ainsi que de la partie interne de la garniture, même dans le cas d'une réalisation de la languette et de la garniture en une seule pièce, en aménageant au moins un canal longitudinal ouvert ou fermé dans la languette et et/ou respectivement de part et d'autre de celle-ci, dans la partie externe de la garniture et/ou au moins un canal longitudinal ouvert ou fermé dans la partie interne de la garniture, lors de la fabrication de celle-ci. La présence d'un tel canal au nombre d'au moins un constitue alors une caractéristique supplémentaire d'un joint selon l'invention.

Un Homme du métier comprendra aisément que, bien que les applications d'un joint selon l'invention puissent être très diverses, l'adaptabilité d'un tel joint le destine tout particulièrement à des applications en génie civil, c'est-à-dire dans des conditions dans lesquelles il est parfois difficile de respecter des tolérances rigoureuses dans les formes, dimensions, états de surface et positionnements relatifs de pièces entre lesquelles on désire réaliser une étanchéité.

La présente invention concerne de ce fait, également, une pièce en béton, notamment un voussoir, comportant une face latérale sur laquelle est fixé un joint d'étanchéité vis-à-vis d'une face d'application appartenant à une autre pièce adjacente, caractérisé en ce que le joint d'étanchéité est un joint selon l'invention, naturellement dans l'une quelconque de ses variantes de conformation initiale et d'adaptation, sur tout ou partie de sa longueur.

Lorsque la pièce en question comporte deux exemplaires de ladite face latérale, définissant un angle entre eux, on peut prévoir que chacun de ces exemplaires soit muni d'un joint selon l'invention jusqu'à cet angle, où les joints sont alors posés jointifs, par exemple en onglet, ce qui peut toutefois poser des problèmes d'installation et donner lieu à des défauts d'étanchéité.

Dans un tel cas, on préfère par conséquent un mode de réalisation, caractérisé en ce que chacun des exemplaires de ladite face latérale est muni d'un joint conforme à l'invention à l'exception d'une zone respective directement adjacente à l'angle, et en ce que l'angle et les zones directement adjacentes sont munis d'un joint d'étanchéité en forme, raccordé de façon étanche aux joints d'étanchéité des faces latérales. Ce raccordement peut s'accompagner d'une solidarisation mutuelle de garnitures respectives, par exemple par vulcanisation ou encore par tout autre moyen de solidarisation étanche, avant la pose des joints sur la pièce.

Le joint d'étanchéité en forme peut être choisi dans une large gamme de possibilités mais, selon un mode de réalisation préféré, il comporte une garniture d'étanchéité en forme, raccordée de façon étanche aux garnitures des joints d'étanchéité des faces latérales et comprenant une partie interne de fixation sur lesdites zones adjacentes à l'angle et une partie externe d'appui sur une face d'application respective, et cette partie externe délimite une cavité étanche logeant une masse hydrogonflante. Dans un mode de réalisation, la cavité est fermée à l'opposé de la partie interne par une membrane élastique étanche mais débouche vers la rainure des garnitures des joints d'étanchéité des faces latérales, de telle sorte qu'en détachant au moins une des languettes de ces garnitures, notamment de façon localisée à proximité immédiate du joint en forme, on puisse rompre l'étanchéité autour de la masse hydrogonflante et par conséquent autoriser le gonflement de celle-ci sous l'effet de l'humidité ambiante, avec bombement de la membrane élastique, jusqu'à ce que celle-ci soit appliquée fermement, dans des conditions propres à assurer l'étanchéité contre une face d'application appartenant à une pièce adjacente. Dans un autre mode de réalisation, à cet effet, la cavité est fermée à l'opposé de la partie interne par une membrane étanche, déchirable, perçable ou découpable, de telle sorte qu'en déchirant, perçant ou coupant ladite membrane, on puisse rompre l'étanchéité autour de la masse hydrogonflante.

On peut ainsi réaliser une étanchéité efficace au niveau de l'angle de la pièce, c'est-à-dire en un emplacement généralement particulièrement délicat à étanchéifier.

Naturellement, dans un ensemble d'une pièce en béton conforme à la présente invention et d'au moins une autre pièce en béton adjacente, notamment un autre voussoir présentant une face opposée à ladite face latérale, on peut prévoir comme dans l'Art antérieur que le joint d'étanchéité selon l'invention soit appliqué directement sur ladite face opposée, constituant alors la face d'application, ou soit appliqué sur un joint d'étanchéité, notamment selon l'invention, fixé sur cette face opposée et constituant la face d'application.

L'invention sera mieux comprise si l'on se réfère à la description suivante de certains exemples non limitatifs de mise en oeuvre, ainsi qu'aux dessins annexés qui font partie intégrante de cette description. Sur ces dessins :
- la figure 1 est une vue en coupe transversale d'un joint d'étanchéité à rainure et languette selon l'invention;
- la figure 2 est une vue de détail de la figure 1, à échelle agrandie ;
- la figure 3 est une vue partielle en perspective du joint de la figure 1;
- les figures 4 à 7 montrent, en coupe transversale, différents modes d'utilisation du joint de la figure 1 ;
- les figures 8 à 10 montrent, en coupe transversale, d'autres modes de réalisation d'un joint selon l'invention ;
- la figure 11 montre une vue en perspective d'un angle d'une pièce munie d'un joint d'étanchéité en forme raccordant deux joints d'étanchéité à rainure et languette selon encore un autre mode de réalisation ;
- la figure 12 montre une vue de ces joints en perspective et en coupe par un plan transversal à l'un des joints à rainure et languette, repéré en XII-XII à la figure 11 ;
- la figure 13 montre une vue du joint en forme, en coupe par un plan parallèle au plan XII-XII et repéré en XIII-XIII à la figure 11.
- La figure 14 montre une autre vue du joint à rainure et languette illustré en coupe à la figure 12, en coupe suivant le même plan transversal XII-XII.

Sur la figure 1, on a représenté un joint d'étanchéité selon l'invention constitué d'une garniture profilée 1 en matière élastiquement déformable, notamment élastiquement compressible, s'étendant suivant une direction longitudinale 6 et fixée, par exemple par collage, sur une pièce de support 11 pour assurer une étanchéité entre une face latérale 13, généralement plane, de celle-ci et une face d'application 14, également généralement plane, d'une pièce adjacente 10. La face d'application 14, opposée et sensiblement parallèle à la face latérale 13, peut être définie soit directement par la pièce 10, comme on l'a illustré en trait plein, soit par un autre joint, par exemple selon l'invention, fixé de façon étanche sur une face latérale de cette pièce 10, comme on l'a illustré en trait mixte.

A titre d'exemple non limitatif, les pièces 10 et 11 peuvent consister notamment en des voussoirs en béton dont la face 13 et, respectivement, la face d'application 14 ou la face latérale portant un joint définissant la face d'application 14 constituent une face de chant respective.

De façon classique, la garniture 1 comprend une partie interne, longitudinale, 2 qui est logée dans une rainure longitudinale 12 de la face latérale 13 de la pièce 11 et une partie externe, longitudinale, 3 qui s'étend en saillie vers l'extérieur de la rainure 2 pour s'appliquer, par une face externe 32, parallèle à la face 13, contre la face d'application 14 de la pièce adjacente 10.

L'ensemble formé par la garniture 1 et la rainure 12 présente de préférence une symétrie par rapport à un plan longitudinal 7 et, en particulier, la rainure 12 et, complémentairement, la partie interne 2 de la garniture 1 présentent par exemple une section transversale en trapèze isocèle dont la petite base définit un fond 15 de la rainure 12, lequel est plan et parallèle à la face 13, bien que d'autres configurations puissent être choisies sans que l'on sorte du cadre de la présente invention. De même, la partie externe 3 de la garniture 1 présente par exemple une section en trapèze isocèle dont la petite base correspond à la face externe 32 et la grande base à la jonction avec la partie interne 2, c'est-à-dire à la grande base du trapèze isocèle défini par la section transversale de celle-ci dans l'exemple ci-dessus, mais d'autres configurations pourraient également être choisies à cet égard.

La partie interne 2 de la garniture 1 est avantageusement constituée de plusieurs nervures longitudinales 21 délimitant entre elles des canaux ou évidements longitudinaux 22 ouverts vers le fond 15 de la rainure 12, par exemple avec une section transversale en trapèze isocèle dont la grande base correspond à ce fond 15, donnant une possibilité de déformation élastique pour l'introduction et le maintien étanche de la garniture 1 dans la rainure 12. En variante, ces canaux ouverts pourraient être absents, ou remplacés totalement ou partiellement par des évidements ou canaux longitudinaux fermés, par exemple de section transversale circulaire, comme on l'a illustré en 23 dans le cas de variantes de la garniture 1 illustrées aux figures 9 et 10.

Les canaux 22 ou 23 augmentent également la capacité de déformation du joint sous l'effet d'un effort de compression. Dans le même but, la partie externe 3 d'application de la garniture 1 peut être munie d'évidements ou canaux longitudinaux 31, de préférence fermés et présentant par exemple une section transversale circulaire.

La garniture 1 peut être réalisée de façon classique, par moulage ou extrusion d'une matière élastique compressible comme un caoutchouc naturel ou synthétique ou un polymère, avec formation directe des canaux 22, 23, 31 éventuels lors de cette fabrication.

Dans sa partie externe 3, au niveau de la partie centrale de sa face externe 32, la garniture 1 est en outre munie d'une languette longitudinale 4 réalisée en même temps que la garniture 1, lors du moulage ou de l'extrusion de celle-ci, et de préférence en une pièce avec la garniture 1 et dans le même matériau que celle-ci. A cet effet, on pratique le moulage ou l'extrusion d'une façon permettant de dégager, par un espace longitudinal vide, dans la pièce longitudinale profilée, de section transversale constante, ainsi moulée ou extrudée, une face latérale 40 de la languette 4 et une face en regard 50 de la garniture 1 qui délimite ainsi une rainure 5 débouchant dans la face externe 32. Les canaux longitudinaux 31 peuvent être disposés respectivement de part et d'autre de la rainure 15 de même que la languette 14 peut être munie, lors du moulage ou de l'extrusion, d'au moins un autre canal longitudinal 33 de préférence fermé, par exemple de section transversale circulaire comme on l'a illustré aux figures 1 à 3, ou autre et notamment ovale comme on l'a illustré à la figure 9 dans le cas d'une variante de forme de la languette et de la garniture ; on peut en outre réaliser de façon analogue des canaux longitudinaux fermés à la jonction des parties interne et externe 2, 3 de la garniture 1, par exemple avec une section transversale circulaire, comme on l'a illustré en 24 à la figure 8 dans le cas d'une autre variante de réalisation de la garniture.

Par exemple, comme on le voit plus en détail sur la figure 2, la languette longitudinale 4 est limitée par des évidements longitudinaux plats 41, 42, 43, qui, dans ce mode de réalisation, donnent à la languette 4 comme à la rainure 5 une section trapézoïdale dont la grande base, constituée par l'évidement 42, est tournée vers l'intérieur de la garniture 1, c'est-à-dire vers la partie interne 2 de celle-ci ; le petite base coïncide quant à elle avec un prolongement coplanaire de la face 32 en regard de la rainure 5, dans cet exemple dans lequel la languette 4 affleure les zones de cette face 32 qui en sont voisines, respectivement de part et d'autre de la rainure 5. Les évidements 41, 42, 43 sont réalisés dans la masse de la garniture 1 lors du moulage ou de l'extrusion de celle-ci et leurs extrémités sont écartées l'une de l'autre d'une faible distance (e). De la sorte, l'évidement central 42 est séparé de la base des évidements latéraux 41, 43, c'est-à-dire de leur zone la plus éloignée de la face 32, par deux bandelettes longitudinales de matière 44, 44' ayant une faible épaisseur correspondant à la distance (e) laissée entre les évidements. De même, les évidements latéraux 41 et 43 s'arrêtent à une faible distance de la face externe 32 de la garniture de façon à laisser, aux angles supérieurs de la languette 4, c'est-à-dire dans sa zone adjacente à cette face 32, deux bandelettes longitudinales de faible épaisseur 45, 45'.

Il en résulte que la languette longitudinale 4 présente une section transversale inférieure à celle de la rainure 5 et n'est reliée au reste de la garniture 1 que par quatre fines bandelettes de matière 44, 44', 45, 45' qui raccordent sa face latérale 40 à la face 50 de la rainure 5 aux quatre angles de la section trapézoïdale mais peuvent se déchirer facilement. Comme on l'a représenté sur la figure, pour faciliter le déchirement et ne pas risquer de détériorer la garniture, les bandelettes de liaison peuvent encore être amincies du côté de la garniture et élargies vers leur base, c'est-à-dire du côté de la languette 4.

De la sorte, comme on l'a indiqué schématiquement et en perspective sur la figure 3, après la pose de la garniture 1 sur la pièce de support en béton 11, il est possible de soulever partiellement la languette 4 en la détachant de la garniture 1 par déchirement des bandes de liaison 44, 44', 45, 45'. En se soulevant, la languette 4 libère ainsi, au centre de la garniture 1, la rainure 5 à section trapézoïdale définie par les faces externes des évidements 41, 42, 43.

Selon les besoins, la languette 4 pourra être ainsi retirée, généralement mais non exclusivement après fixation de la garniture 1 sur la pièce de support 11 et en fonction de besoins spécifiques constatés à la pose des pièces 10 et 11, soit sur toute la longueur du joint, soit seulement sur une partie de celui-ci, la partie retirée étant séparée de la partie restante par sectionnement.

Un tel mode de réalisation présente en effet plusieurs possibilités d'utilisation qui sont représentées schématiquement sur les figures 4, 5, 6.

Tout d'abord, le joint peut être utilisé normalement dans l'état représenté sur la figure 1, c'est-à-dire sans retrait de la languette centrale 4.

Les caractéristiques de la garniture 1 comprenant la languette centrale 4, notamment ses dimensions et son degré de compressibilité, sont donc déterminées en fonction des conditions normales d'utilisation correspondant à un positionnement parfait des pièces 10 et 11 l'une par rapport à l'autre avec le jeu nécessaire pour la mise en place du joint et l'obtention de la pression de contact souhaitée en vue de l'étanchéité recherchée.

Dans les zones où le jeu entre les pièces adjacentes 10, 11 risque d'être trop faible, il est possible de retirer simplement la languette 4 sans la remplacer, comme on l'a représenté sur la figure 4. En diminuant ainsi la section utile du joint sur tout ou partie de sa longueur, en fonction de besoins spécifiques, la rainure centrale 5 étant vide, on augmente sa compressibilité et le joint peut donc se déformer davantage pour assurer une étanchéité correcte.

En revanche, dans des zones où le jeu risque d'être trop élevé, après avoir retiré la languette 4 sur au moins la longueur correspondante, on peut la remplacer dans la rainure 5 par un joint auxiliaire profilé 51 présentant une section transversale telle que son épaisseur ou hauteur (h) soit supérieure à la profondeur (p) de la rainure 5, perpendiculairement au fond 21 de celle-ci et à la face externe 32 de la garniture, de façon à faire saillie à l'extérieur de la garniture, comme on l'a représenté sur la figure 5. Un tel mode de réalisation permet d'adapter l'épaisseur du joint, alors formé de la garniture 1 et du joint auxiliaire 51, à celle du jeu, perpendiculairement au fond 15 de la rainure 5, par exemple lorsque l'on constate d'importants désaffleurements à la pose des pièces 10, 11, de façon à obtenir le degré de compression prévu pour assurer la pression de contact nécessaire à l'étanchéité. Dans l'exemple illustré à la figure 5, ce surcroît d'épaisseur du joint auxiliaire 51 prend la forme de deux bourrelets longitudinaux juxtaposés, réalisés en une pièce d'un matériau hydrogonflant avec une base longitudinale comblant exactement la rainure 5 et noyant une barrette d'un matériau non-hydrogonflant accolée au fond 15 de la rainure 5 de façon à favoriser un gonflement du joint auxiliaire dans le sens de la hauteur en cas de fuite d'eau entre la garniture 1 et la face d'application 14, selon une technique connue en elle-même, mais il est bien entendu que d'autres formes pourraient être choisies sans que l'on sorte pour autant du cadre de la présente invention.

On peut, d'ailleurs, disposer de plusieurs profils de joints auxiliaires pour répondre aux différents besoins et, notamment, le joint auxiliaire 51 peut aussi présenter une section transversale telle que sa hauteur (h) soit inférieure à la profondeur (p) de la rainure 5, perpendiculairement au fond 12 de la rainure et à la face externe 32 de la garniture 1, de façon à être placé en retrait à l'intérieur de la garniture, par rapport à cette face externe 32, lorsqu'il est retenu au fond de la rainure 5, comme le montre la figure 7. Cette disposition s'accompagne avantageusement du choix d'un joint auxiliaire 51 de type hydrogonflant, dont l'épaisseur augmente en cas de fuite d'eau et s'adapte ainsi automatiquement à la conformation et à la position relative des pièces 10 et 11 pour créer l'étanchéité entre elles.

Par ailleurs, il est également possible d'augmenter la pression de contact, sans modification de l'épaisseur de la garniture, en faisant varier la rigidité du joint auxiliaire. Par exemple, dans le mode de réalisation représenté sur la figure 6, le joint auxiliaire 51 a une section transversale sensiblement identique à celle de la rainure 5 de façon à la remplir complètement, sa hauteur (h) étant uniformément égale à la profondeur (p) de la rainure 5. Les évidements latéraux 41, 42, 43 sont ainsi supprimés pour obtenir le degré voulu, comparativement réduit, de compressibilité dans les conditions normales d'exploitation ; de même, le joint auxiliaire 51 peut être réalisé sans évidement de façon à augmenter la section utile de la garniture et, par conséquent, sa rigidité. Le joint auxiliaire 51 peut alors être réalisé dans la même matière que la garniture 5 tout en procurant cet effet, mais on peut aussi réaliser le joint 51 dans une matière plus rigide que celle qui est utilisée pour la garniture 1.

Le joint ainsi réalisé résiste donc mieux à la compression et, sa déformation étant moindre, il permet d'améliorer l'étanchéité en augmentant la pression de contact, par exemple dans les zones où l'on peut craindre un jeu excessif entre les éléments.

Un Homme du métier comprendra aisément qu'il est ainsi possible, à partir d'un joint selon l'invention tel qu'il est illustré à la figure 1, c'est-à-dire comportant à la fois la garniture 1 et la languette détachable 4, de moduler la forme et les dimensions de la section transversale du joint ainsi que la rigidité de celui-ci en fonction de besoins spécifiques en l'utilisant tel quel, c'est-à-dire avec la languette 4, ou sans languette 4 ni joint auxiliaire 51, ou sans languette 4 mais avec joint auxiliaire 51, notamment de façon sélective selon différentes parties de la longueur du joint, en fonction de besoins respectifs. De même, lorsqu'un joint auxiliaire 51 est utilisé, on peut choisir sa section transversale de telle sorte qu'elle corresponde à celle de la rainure 5, ou que sa hauteur (h) soit supérieure ou inférieure à la profondeur (p) de celle-ci, en couplant ce choix à celui d'une compressibilité identique, supérieure ou inférieure à celle de la garniture 1, par choix de la matière et/ou de la conformation de ce joint auxiliaire 51, éventuellement de façon sélective, en fonction de besoins respectifs, dans différentes parties de la longueur du joint. La nature du joint auxiliaire 51, notamment sa nature hydrogonflante ou non, peut également être choisie librement, en fonction de celle de la garniture 1, également librement choisie, pour obtenir tout effet recherché par coopération du joint auxiliaire 51 et de la garniture 1.

Grâce à l'invention, on dispose ainsi d'une garniture d'étanchéité que l'on peut facilement adapter aux situations diverses rencontrées en pratique. En effet, dans les zones où l'on repère un problème d'étanchéité, il est possible de retirer la languette par un simple "pelage" et de la remplacer éventuellement, totalement ou partiellement par un joint auxiliaire convenablement choisi, de façon à faire varier la compressibilité et même l'épaisseur du joint à l'endroit voulu.

Par ailleurs, on a décrit le cas d'une languette 4 unique placée dans la partie centrale du joint, mais il serait possible, par exemple, dans le cas d'un joint de grande largeur, de réaliser de la même façon plusieurs languettes parallèles 4a, 4b, comme on l'a représenté sur la figure 8, les possibilités d'utilisation étant les mêmes que celles qui ont été illustrées par les figures 4 à 7.

On notera que la forme trapézoïdale de la rainure 5 représentée aux figures 1 à 7 et 8 permet la mise en place instantanée du joint auxiliaire par simple clipsage dans la rainure.

Bien entendu, l'invention ne se limite cependant pas aux détails des modes de réalisation qui viennent d'être décrits à titre de simple exemple. En particulier, la partie interne 2 de la garniture 1 et la gorge 12 de l'élément préfabriqué 11 dans laquelle elle est placée pourraient avoir des formes différentes de la forme trapézoïdale décrite, de même que la partie externe 3 de la garniture 1.

La languette détachable 4 et la rainure 5 pourraient elles-mêmes présenter une forme différente de la forme trapézoïdale décrites, tout en restant conjuguées. Par exemple, comme on l'a illustré à la figure 9, elles pourraient présenter une section transversale rectangulaire, plus petite pour la languette 4 que pour la rainure 5 en raison de la présence des évidements plats 41, 42, 43, la languette 4 affleurant la face externe 32 de la garniture par un grand côté du rectangle alors que l'autre grand côté de celui-ci serait tourné vers la partie interne 2 de la garniture 1 ; on conserverait cependant une disposition des bandelettes arrachables 44, 44', 45, 45' aux quatre coins de la section ici rectangulaire de la languette 4 et de la rainure 5.

En outre, la languette 4 et la rainure 5 pourraient présenter des sections transversales polygonales respectives différentes, par aménagement d'évidements de section plus importante pour dégager la languette 4. Par exemple, comme on l'a illustré à la figure 10, la rainure 5 pourrait conserver la section transversale rectangulaire décrite en référence à la figure 9, et la languette 4 présenter une section transversale en T définie par un jambage 46 tourné vers la partie interne 2 de la garniture et raccordé à celle-ci par une bandelette déchirable unique, centrale, 48, et par une barre 47 tournée à l'opposé de la partie interne 2, affleurant la face externe 32 de la garniture 1 et reliée à cette dernière, à proximité immédiate de cette face 32, par deux bandelettes déchirables 49, 49' placées à deux angles opposés de la barre 47.

D'une façon générale, d'ailleurs, le profil et les dimensions de la languette pelable selon l'invention, qui est réalisée par moulage ou par extrusion en même temps que la garniture, peuvent être adaptés à tout besoin et, en particulier, au lieu d'affleurer la face externe 32 de la garniture 1 et comme on l'a illustré en trait mixte à la figure 2, la languette 4 pourrait être placée en retrait par rapport aux zones de cette face externe qui sont adjacentes à la rainure 5, ou au contraire en saillie par rapport à ces zones, avec une forme de section transversale librement choisie au niveau de cette saillie, auquel cas la description qui vient d'être faite s'appliquerait non plus à la languette considérée dans son ensemble, mais à la partie de cette languette intérieure à la rainure.

En outre, bien que l'on puisse avoir recours à un joint à languette détachable conforme à l'un quelconque des modes de réalisation qui viennent d'être décrits ou à des variantes non décrites mais ne sortant pas du cadre de la présente invention pour assurer l'intégralité de l'étanchéité entre une pièce et une ou plusieurs pièces adjacentes, ce dernier cas étant par exemple celui d'un angle de voussoir, défini par deux faces latérales adjacentes à un autre voussoir respectif en raison d'une pose alternée des voussoirs, bien connue d'un Homme du métier, on peut également réaliser une étanchéité combinant de tels joints à languette détachable et d'autres types de joints, raccordés bout à bout.

Ainsi, dans le cas d'un voussoir, on peut réaliser un cadre d'étanchéité sur la totalité de la périphérie du voussoir, définie par des faces latérales de celui-ci formant des angles deux à deux, en utilisant des joints à languette détachable sur la totalité de la longueur des faces latérales à l'exception d'une faible partie de cette longueur, directement adjacente aux angles, et en utilisant des joints en forme, épousant les angles, dans des zones directement adjacentes à ces derniers, avec raccordement mutuel étanche des différents types de joints, bout à bout.

Ainsi, on a illustré aux figures 11 à 14 la réalisation d'une étanchéité autour d'un angle 16 formé par deux faces latérales 13 de la pièce de support 11, par exemple un voussoir préfabriqué en béton.

Au niveau de l'angle 16, les deux faces latérales 13 se raccordent mutuellement, à angle droit comme il est illustré ou en définissant un angle différent de l'angle droit, le long d'une arête rectiligne 17, transversale par rapport à une direction longitudinale 6 respective, et chacune d'entre elles présente sur la totalité de sa longueur, jusqu'à l'arête 17, la rainure longitudinale 12 de réception d'une garniture d'étanchéité 1 à languette détachable 4.

Toutefois, la rainure 12 de chaque face latérale 13 ne reçoit une telle garniture 1 que sur la majeure partie de sa longueur, à savoir sur la totalité de sa longueur à l'exception d'une zone respective 18 directement adjacente à l'angle 16, et par exemple s'étendant sur une distance de l'ordre d'une dizaine à une trentaine de centimètres dans le cas où la pièce de support 11 est un voussoir, ces chiffres étant indiqués à titre d'exemple non limitatif.

Naturellement, la garniture 1 utilisée dans ce cas peut être de l'un quelconque des types précédemment décrits ou encore en être une variante, comme le montrent les figures 12 et 14 où l'on voit que, dans cet exemple non limitatif, la garniture 1 présente une partie interne 2 telle que décrite en référence à la figure 1, c'est-à-dire formée d'une alternance de nervures longitudinales 21 et de nervures longitudinales 12, alors que sa partie externe 3 est réalisée conformément à la figure 10, c'est-à-dire comporte une languette détachable 4 présentant une section transversale en T, logée à l'intérieur d'une rainure 5 à section transversale rectangulaire, la languette détachable 4 présentant un jambage 46 raccordé au fond 15 de la rainure 5 par une bandelette 48 facilement déchirable et une barre 47 affleurant la face externe 32 de la garniture 1 et raccordée au reste de celle-ci, à proximité immédiate de cette face 32, par deux bandelettes 49, 49' également facilement déchirables ; il est bien entendu, toutefois, que toute autre conception de la garniture et de la languette détachable pourrait être choisie sans que l'on sorte pour autant du cadre de l'invention.

A la limite de chaque zone 18, chaque garniture 1 est sectionnée suivant un plan transversal par laquelle elle se raccorde de façon étanche, de préférence avec solidarisation mutuelle par exemple par vulcanisation lorsque les matériaux concernés s'y prêtent, à un joint d'étanchéité en forme 8 prolongeant chacune d'elles jusqu'à l'arête 17 et épousant l'angle 16. A cet effet, le joint d'étanchéité 8 présente la forme générale d'une équerre comportant deux branches rectilignes 9, avantageusement réalisées en une seule pièce, se raccordant à angle droit dans l'exemple illustré ou selon tout angle adapté à l'angle 16 et dont chacune prolonge longitudinalement l'une, respective, des garnitures 1 sur la zone 18 respectivement correspondante, jusqu'à l'angle 16.

Avantageusement, la garniture 8 est réalisée en une seule pièce d'un matériau identique ou analogue à celui des garnitures d'étanchéité 1, et chacune de ses branches 9 présente extérieurement une section transversale identique à celle que présentent extérieurement les garnitures 1, de façon à se raccorder au mieux à ces dernières.

Ainsi, dans l'exemple illustré, le joint 8 comporte dans chacune de ces branches 9 une partie interne 19 en tout point identique à la partie interne 2 des garnitures 1 utilisées, c'est-à-dire présentant comme ces dernières une alternance de nervures 25, dont chacune prolonge longitudinalement une nervure 21 et qui se raccordent mutuellement d'une branche 9 à l'autre, et de rainures 26 dont chacune prolonge longitudinalement une rainure 12 respective et qui se raccordent également d'une branche 9 à l'autre. La partie interne 19 est ainsi engagée et retenue dans la rainure 12 de la même façon que la partie interne 2 des garnitures 1. Le cas échéant, la partie interne 19 de chaque branche 9 peut être fixée par exemple par collage à l'intérieur de la rainure 12 correspondante.

La garniture 8 présente en outre dans chacune de ces branches 9 une partie externe 20 présentant certaines analogies avec la partie externe 3 d'une garniture 1.

Destinée à s'appliquer de façon étanche sur la même face d'application 14 que la garniture d'étanchéité 1 qu'elle prolonge, la partie externe 20 de la garniture 8 présente au niveau de chaque branche 9 de celle-ci, dans le prolongement coplanaire de la face externe 32 de la garniture 1 respectivement correspondante, une face externe 33 présentant une conformation plane lorsque la garniture 8 n'est pas sollicitée.

En outre, la partie externe 20 comporte intérieurement des canaux 34 identiques et disposés identiquement aux canaux 31 de la partie externe 3 de la garniture 1 correspondante, de telle sorte que chacun de ces canaux 34 prolonge longitudinalement un canal 31 respectif et que les canaux 34 se raccordent d'une branche 9 à l'autre au niveau de l'angle 16.

De plus, la partie externe 20 de la garniture 8 présente, au niveau de chacune des branches 9, une cavité interne 35 présentant une section transversale sensiblement identique à celle de la rainure 5 de chacune des garnitures 1 de façon à prolonger longitudinalement cette rainure 5 jusqu'à l'angle 16 au niveau duquel les cavités 35 associées aux deux branches 9 se raccordent mutuellement.

A la différence des rainures 5, la cavité 35 n'est pas fermée, vers la face externe 33, par une languette détachable mais par une membrane étanche 36, élastiquement extensible, avantageusement réalisée en une pièce avec le reste de la garniture 8 auquel elle se raccorde de façon étanche, respectivement de part et d'autre de la cavité 35, à proximité immédiate de la face externe 33, de façon à délimiter la cavité 35 de façon étanche avec le reste de garniture 8. Toutefois, la cavité 35 reste ouverte vers les rainures 5 des garnitures 1 dont les languettes 4 assurent le maintien de l'étanchéité de la cavité 35 tant qu'elles sont présentes mais dont un arrachement même partiel suffit à casser l'étanchéité de la cavité 35.

A l'intérieur de la cavité 35 est logée une masse hydrogonflante 37, par exemple réalisée dans le matériau diffusé sous la marque enregistrée "HYDROTITE", cette masse 37 présentant un volume inférieur ou au plus égal à celui de la cavité 35 lorsqu'elle est isolée de l'humidité, mais étant propre à présenter un volume supérieur à celui de la cavité 35, en provoquant un gonflement de la garniture 8 avec déformation élastique de la membrane 36, lorsque cette masse hydrogonflante 37 reçoit de l'humidité.

Ainsi, si la géométrie et les conditions de pose des pièces 10 et 11 au niveau desquelles la garniture 8 doit assurer une étanchéité permettent l'obtention de cette étanchéité avec la conformation d'origine de la garniture 8, c'est-à-dire une conformation dans laquelle la masse 37 occupe son volume minimal et la membrane élastique 36 une conformation plane, prolongeant coplanairement la face 33 de la partie externe 20 de la garniture 8, on effectue la pose des pièces 10 et 11 en conservant le joint hydrogonflant 37 à l'abri de l'humidité, c'est-à-dire en laissant en place les languettes 4 des garnitures 1 ou, s'il y a lieu d'ôter ces languettes 4, en les remplaçant au moins localement par un joint auxiliaire maintenant l'étanchéité de la cavité 35 ; si, par contre, la garniture 8 dans son état d'origine est impropre à assurer l'étanchéité requise, et plus particulièrement si le jeu entre les faces 13 et 14 est trop important, on peut rompre délibérément l'étanchéité de la cavité 35 en déchirant l'une, au moins, des bandelettes 49, 40', en ôtant même seulement localement la languette 4 de l'une des garnitures 1 adjacentes, ou des deux garnitures, voire en laissant ces languettes 4 en place ou encore en les remplaçant au moins localement par un joint auxiliaire dégageant l'accès à la cavité 35, si bien que l'humidité peut gagner la masse hydrogonflante 37 et provoquer son gonflement jusqu'à ce que, du fait de ce gonflement, la membrane 36 venant en saillie sur la face 33 s'applique contre la face d'application 14 de la pièce 10, et assure ainsi la continuité de l'étanchéité au niveau de l'angle 16 et des zones 18 adjacentes à celui-ci. Il est bien entendu qu'au même titre qu'une garniture 1, une garniture 8 peut coopérer directement avec une face de la pièce 10, ou avec une garniture 1 ou 8, ou encore une garniture d'un autre type, équipant une telle face, pour assurer l'étanchéité recherchée.

En variante, la membrane 36 peut être conçue pour être facilement déchirable, perçable ou découpable, auquel cas la cavité 35 peut être intégralement fermée de façon étanche, c'est-à-dire ne pas communiquer avec les rainures 5 des garnitures 1 adjacentes. En effet, dans ce cas, c'est en déchirant, perçant ou coupant la membrane 36 que l'on peut rompre l'étanchéité de la cavité 35 et laisser l'humidité gagner la masse hydrogonflante 37 pour provoquer le gonflement précité de celle-ci jusqu'au contact étanche avec la face d'application 14 ; il n'est alors plus nécessaire, à cet effet, de détacher la languette 4 de l'une des garnitures 1 adjacentes.

Naturellement, les modes de réalisation d'une garniture en forme 8 qui viennent d'être décrits ne constituent que deux exemples non limitatifs, étant entendu que l'on s'efforcera d'adapter au mieux les conformations respectives de la garniture en forme 8 et des garnitures 1 à languette détachable auxquelles elle doit se raccorder. Avantageusement, lorsqu'il s'agira de réaliser un joint d'étanchéité sur la totalité de la périphérie polygonale d'une pièce, comme ce peut être le cas lorsqu'il s'agit de réaliser un tel joint sur l'ensemble des faces latérales d'extrémité d'un voussoir, on pourra préfabriquer un cadre d'étanchéité formé de l'ensemble des garnitures 1 nécessaires raccordées deux à deux par des garnitures en forme 8 avant de poser ce cadre sur la pièce, ou d'intégrer ce cadre à celle-ci lors de sa fabrication si son mode de fabrication s'y prête.

## Revendications

1. Joint d'étanchéité destiné à être placé entre une face latérale (13) d'une première pièce (11) et une face d'application (14) d'une deuxième pièce (10), constitué d'une garniture profilée (1) en matière élastiquement compressible, s'étendant suivant une direction longitudinale (6) et comprenant une partie interne (2) de fixation étanche sur la face latérale (13) de la première pièce (11) et une partie externe (3) d'appui sur la face d'application (14), la partie externe (3) de la garniture (1) étant au moins dans l'état de la garniture profilée telle que fabriquée avant la pose sur la première pièce (11), munie d'au moins une rainure profilée longitudinale (5), ménagée dans ladite partie externe (3), délimitée par une face interne (50) et s'ouvrant à l'opposé de la partie interne (2), caractérisé par le fait que, au moins dans l'état de la garniture profilée telle que fabriquée la partie externe (3) de la garniture (1) est en outre munie d'au moins une languette profilée longitudinale (4) logée à l'intérieur de la rainure (5) et fixée sur la face interne (50) de la rainure (5) d'une façon facilement détachable de façon à permettre la suppression et le remplacement éventuel de la languette (4) au moins sur une partie de la longueur de la garniture (1) pour faire varier le degré de compressibilité et/ou les dimensions transversales du joint sur la longueur correspondante.

2. Joint d'étanchéité selon la revendication 1, caractérisé en ce que la garniture (1) avec la rainure (5) et la languette (4) sont réalisées en une seule pièce profilée, la languette (4) ayant à l'intérieur de la rainure (5) une section transversale inférieure à celle de la rainure (5) et étant limitée par une face latérale (40) qui n'est reliée à la face latérale en regard (50) de la rainure (5) que par au moins une bandelette de liaison (44) facilement déchirable pour le retrait de la languette (4), lesdites faces latérales (40, 50) étant séparées par un évidement (41, 42, 43) sur le reste de la périphérie de la languette (4).

3. Joint d'étanchéité selon la revendication 2, caractérisé en ce que la rainure (5) a une section transversale polygonale et la languette (4), à l'intérieur de la rainure (5), a une section transversale polygonale conjuguée et est reliée à la garniture (1) ) par des bandelettes de liaison déchirables (44, 45) notamment placées à ses angles.

4. Joint d'étanchéité selon la revendication 3, caractérisé en ce que la rainure (5) et la languette (4), à l'intérieur de la rainure (5), ont une section transversale en trapèze dont la grande base est tournée vers la partie interne (2) de la garniture (1).

5. Joint d'étanchéité selon la revendication 3, caractérisé en ce que la rainure (5) et la languette (4), à l'intérieur de la rainure (5), ont une section transversale en rectangle dont un grand côté est tourné vers la partie interne (2) de la garniture (1).

6. Joint d'étanchéité selon la revendication 2, caractérisé en ce que la rainure (5) a une section transversale polygonale et que la languette (4), à l'intérieur de la rainure (5), a une section transversale polygonale différente de celle de la rainure (5) et est reliée à la garniture par des bandelettes de liaison déchirables (48, 49) notamment placées à ses angles.

7. Joint d'étanchéité selon la revendication 6, caractérisé en ce que la rainure (5) a une section transversale en rectangle dont un grand côté est tourné vers la partie interne (2) de la garniture (1) et la languette (4) a une section transversale en T définie par un jambage (46) et une barre (47) tournés respectivement vers et à l'opposé de la partie interne (2) de la garniture (1).

8. Joint d'étanchéité selon l'une quelconque des revendications 1 à 7, caractérisé en ce que la languette (4) présente une configuration choisie parmi les configurations selon lesquelles, respectivement, elle affleure des zones de la partie externe (3) de la garniture (1) directement adjacentes à la rainure (5), ou est placée en saillie ou en retrait par rapport à ces zones.

9. Joint d'étanchéité selon l'une quelconque des revendications 1 à 8, caractérisé en ce qu'il comporte au moins un canal longitudinal (31, 33), dans la languette (4) et/ou respectivement de part et d'autre de la rainure (5), dans la partie externe (3) de la garniture (2).

10. Joint d'étanchéité selon l'une quelconque des revendications 1 à 9, caractérisé en ce qu'il comporte au moins un canal longitudinal (12, 23) dans la partie interne (2) de la garniture (1).

11. Procédé de réalisation d'un joint selon l'une quelconque des revendications 1 à 10, destiné à réaliser une étanchéité entre une face latérale (13) d'une première pièce (11) et une face d'application (14) d'une deuxième pièce (10), procédé dans lequel on réalise, par moulage ou extrusion, une garniture longitudinale d'étanchéité (1) en matière élastiquement compressible ayant une partie interne (2) de fixation sur la face latérale (13) de la première pièce (11) et une partie externe (3) d'appui sur la face d'application (10) en réalisant, dans la partie externe (3), au moins une rainure profilée longitudinale (5) délimitée par une face interne (50) et s'ouvrant à l'opposé de la partie interne (2), caractérisé en ce que, lors de la fabrication de la garniture (1), on réalise en même temps que ladite rainure (5) une languette profilée longitudinale (4) logée à l'intérieur de la rainure (5) et fixée sur la face interne de la rainure d'une façon facilement détachable.

12. Procédé de réalisation selon la revendication 11, caractérisé en ce que, lors de la fabrication de la garniture (1), on réalise la rainure (5) et la languette (4) en une seule pièce avec la garniture (1) en ménageant, dans la partie externe (3), au moins un évidement longitudinal (41, 42, 43) limitant la languette (4) et définissant au moins une bandelette (44, 45, 48, 49), facilement déchirable, de liaison entre la languette (4) et la garniture (1).

13. Procédé de réalisation selon l'une quelconque des revendications 11 et 12, caractérisé en ce que, lors de la fabrication de la garniture (1), on aménage au moins un canal longitudinal (31, 33) dans la languette et/ou respectivement de part et d'autre de celle-ci, dans la partie externe (3) à de la garniture (1).

14. Procédé de réalisation selon l'une quelconque des revendications 11 à 13, caractérisé en ce que, lors de la fabrication de la garniture (1), on aménage au moins un canal longitudinal (12, 23) dans la partie interne (2) de la garniture (1).

15. Procédé de réalisation selon l'une quelconque des revendications 11 à 14, caractérisé en ce que l'on retire ensuite la languette (4) de la rainure (5) sur au moins une partie de la longueur du joint pour augmenter la capacité de déformation et/ou modifier les dimensions transversales de celui-ci, en fonction de besoins spécifiques, sur la longueur correspondante.

16. Procédé de réalisation selon l'une quelconque des revendications 11 à 14, caractérisé en ce que l'on retire ensuite la languette (4) de la rainure (5) sur au moins une partie de la longueur du joint, puis on remplace au moins partiellement la languette (4) retirée par un joint auxiliaire profilé (5) que l'on introduit et maintient dans la rainure (5), pour faire varier le degré de compressibilité et/ou les dimensions transversales du joint, en fonction de besoins spécifiques.

17. Procédé de réalisation selon la revendication 16, caractérisé en ce que le joint auxiliaire (51) a une section transversale choisie dans une gamme comprenant une section transversale sensiblement égale à celle de la rainure (5) et des sections transversales présentant respectivement une hauteur (h) supérieure à la profondeur (p) de la rainure (5) de façon à faire saillie à l'extérieur de la garniture (1), ou une hauteur (h) inférieure à la profondeur (p) de la rainure (5), de façon à être placé en retrait à l'intérieur de la garniture (1).

18. Procédé de réalisation selon l'une quelconque des revendications 16 et 17, caractérisé en ce que le joint auxiliaire (51) présente une rigidité choisie parmi les rigidités respectivement identique, supérieure ou inférieure à celle de la garniture (1).

19. Procédé de réalisation selon l'une quelconque des revendications 16 à 18, caractérisé en ce que le joint auxiliaire (51) est un joint hydrogonflant.

20. Procédé de réalisation selon l'une quelconque des revendications 15 à 19, caractérisé en ce que l'on fixe la garniture (1), par sa partie interne (2), à la face latérale (13) de la première pièce (11) entre sa fabrication, avec la rainure (5) et la languette (4), et le détachement de la languette (4).

21. Pièce en béton, notamment un voussoir, comportant une face latérale (13) sur laquelle est fixé un joint d'étanchéité destiné à être placé en vis-à-vis d'une face d'application (14) appartenant à une autre pièce adjacente (10), caractérisée en ce que le joint d'étanchéité est conforme à l'une quelconque des revendications 1 à 10.

22. Pièce en béton selon la revendication 21, caractérisée en ce qu'elle comporte deux exemplaires de ladite face latérale (13), définissant un angle (16) entre eux, en ce que chacun de ces exemplaires est muni d'un joint conforme à l'une quelconque des revendications 1 à 9 à l'exception d'une zone respective (18) directement adjacente à l'angle (16), et en ce que l'angle (16) et les zones (18) directement adjacentes sont munis d'un joint d'étanchéité en forme, raccordé de façon étanche aux joints d'étanchéité des faces latérales.

23. Pièce en béton selon la revendication 22, caractérisée en ce que le joint d'étanchéité en forme comporte une garniture d'étanchéité en forme (8), raccordée de façon étanche aux garnitures (1) des joints d'étanchéité des faces latérales (13) et comprenant une partie interne (19) de fixation sur lesdites zones (18) adjacentes à l'angle (16) et une partie externe (20) d'appui sur une face d'application (14) respective et en ce que la partie externe (20) délimite une cavité étanche (35) logeant une masse hydrogonflante (37), ladite cavité (35) étant fermée à l'opposé de la partie interne (19) par une membrane élastique étanche (36) et débouchant vers la rainure (5) des garnitures (1) des joints d'étanchéité des faces latérales (13), de telle sorte qu'en détachant au moins une des languettes (4) de ces garnitures (1), notamment de façon localisée à proximité immédiate du joint en forme, on puisse rompre l'étanchéité autour de la masse hydrogonflante (37).

24. Pièce en béton selon la revendication 22, caractérisée en ce que le joint d'étanchéité en forme comporte une garniture d'étanchéité en forme (8), raccordée de façon étanche aux garnitures (1) des joints d'étanchéité des faces latérales (13) et comprenant une partie interne (19) de fixation sur lesdites zones (18) adjacentes à l'angle (16) et une partie externe (20) d'appui sur une face d'application (14) respective et en ce que la partie externe (20) délimite une cavité étanche (35) logeant une masse hydrogonflante (37), ladite cavité (35) étant fermée à l'opposé de la partie interne (19) par une membrane étanche (36), déchirable, perçable ou découpable, de telle sorte qu'en déchirant, perçant ou coupant ladite membrane (36), on puisse rompre l'étanchéité autour de la masse hydrogonflante (37).

25. Ensemble d'une pièce en béton selon l'une quelconque des revendications 21 à 24 et d'au moins une autre pièce en béton adjacente, notamment un autre voussoir, présentant une face (14) opposée à ladite face latérale (13), caractérisé en ce que le joint d'étanchéité est appliqué directement sur ladite face opposée (14), constituant la face d'application.

26. Ensemble d'une pièce en béton selon l'une quelconque des revendications 21 à 24 et d'au moins une autre pièce en béton adjacente, notamment un autre voussoir, présentant une face (14) opposée à ladite face latérale (13), caractérisé en ce que sur ladite face opposée (14) est également fixé un joint d'étanchéité notamment selon l'une quelconque des revendications 1 à 10, et en ce que les joints d'étanchéité sont appliqués l'un sur l'autre.

## Patentansprüche

1. Dichtung, welche zwischen einer Seitenwand (13) eines ersten Teils (11) und einer Abstützfläche (14) eines zweiten Teils (10) angeordnet wird, die aus einem Dichtungsbelag (1) aus einem elastisch komprimierbaren Material besteht und in einer Längsrichtung (6) verläuft, und die einen inneren Teil (2) für die leckdichte Befestigung an der Seitenwand (13) des ersten Teils (11), sowie einen äußeren Teil (3) für die Anlage an der Abstützfläche (14) aufweist, wobei der äußere Teil (3) des Dichtungsbelages (1) mindestens in dem Zustand des Dichtungsbelages der Dichtung, wie sie hergestellt wurde, bevor sie an dem ersten Teil (11) angebracht wird, mindestens eine längliche Profilnut (5) aufweist, die in den äußeren Teil (3) eingebracht ist und von einer inneren Fläche (50) begrenzt wird und sich gegenüber dem inneren Teil (2) öffnet,
**dadurch gekennzeichnet, daß**
mindestens in dem Zustand der Dichtung, wie sie hergestellt wurde, der äußere Teil (3) des Dichtungsbelages (1) außerdem mit mindestens einer länglichen Profilzunge (4) ausgestattet ist, welche innerhalb der Nut (5) angeordnet und an der Innenfläche (50) der Nut (5) so befestigt ist, daß sie leicht abgetrennt werden kann, um die Entfernung und den eventuellen Ersatz der Zunge (4) auf mindestens einem Teil der Länge des Dichtungsbelages (1) zu ermöglichen, um den Grad der Komprimierbarkeit und/oder die Querabmessungen der Dichtung über die entsprechende Länge zu verändern.

2. Dichtung nach Anspruch 1,
**dadurch gekennzeichnet, daß**
der Dichtungsbelag (1) mit der Nut (5) und der Zunge (4) aus einem einzigen Profilteil besteht, und daß die Zunge (4) innerhalb der Nut (5) einen kleineren Querschnitt hat, als die Nut (5) und durch eine Seitenwand (40) begrenzt wird, die mit der gegenüberliegenden Seitenwand (50) der Nut (5) nur mittels mindestens einem Verbindungsstreifen (44) verbunden ist, der leicht abgerissen werden kann, um die Zunge (4) herauszuziehen, und daß diese Seitenwände (40, 50) durch eine Vertiefung (41, 42, 43) auf dem übrigen Umfang der Zunge (4) getrennt Sind.

3. Dichtung nach Anspruch 2,
**dadurch gekennzeichnet, daß**
die Nut (5) einen polygonalen Querschnitt hat, und daß die Zunge (4) im Inneren der Nut (5) einen zugeordneten polygonalen Querschnitt hat, und daß sie mit dem Dichtungsbelag (1) mittels Reißstreifen (44, 45) verbunden ist, die insbesondere an ihren Ecken angeordnet sind,

4. Dichtung nach Anspruch 3,
**dadurch gekennzeichnet, daß**
die Nut (5) und die Zunge (4) im Inneren der Nut (5) einen trapezförmigen Querschnitt haben, dessen große Grundlinie gegen den inneren Teil (2) des Dichtungsbelages (1) gerichtet ist.

5. Dichtung nach Anspruch 3,
**dadurch gekennzeichnet, daß**
die Nut (5) und die Zunge (4) im Inneren der Nut (5) einen rechteckigen Querschnitt haben, von dem eine große Seite gegen den inneren Teil (2) des Dichtungsbelages (1) gerichtet ist.

6. Dichtung nach Anspruch 2,
**dadurch gekennzeichnet, daß**
die Nut (5) einen polygonalen Querschnitt hat, und daß die Zunge (4) im Inneren der Nut (5) einen anderen polygonalen Querschnitt hat, als die Nut (5) und mit dem Dichtungsbelag mittels Reißstreifen (48, 49) verbunden ist, die insbesondere an ihren Ecken angeordnet sind.

7. Dichtung nach Anspruch 6,
**dadurch gekennzeichnet, daß**
die Nut (5) einen rechteckigen Querschnitt hat, dessen eine große Seite gegen den inneren Teil (2) des Dichtungsbelages (1) gerichtet ist, und daß die Zunge (4) einen T-förmigen Querschnitt hat, welcher durch eine Grundlinie (45) und einen Steg (47) gebildet wird, die jeweils gegen den inneren Teil (2) des Dichtungsbelages (1) gekehrt ist und ihm gegenüberliegt.

8. Dichtung nach einem der Ansprüche 1 bis 7,
**dadurch gekennzeichnet, daß**
die Zunge (4) eine Konfiguration hat, die aus Konfigurationen ausgewählt ist, in denen sie jeweils an unmittelbar an die Nut (5) angrenzenden Bereichen des äußeren Teils (3) des Dichtungsbelages (1) anliegt, oder aber gegenüber diesen Bereichen hervorstehend oder zurückgezogen angeordnet ist.

9. Dichtung nach einem der Ansprüche 1 bis 8,
**dadurch gekennzeichnet, daß**
sie mindestens einen länglichen Kanal (31, 33) in der Zunge (4) und/oder jeweils auf beiden Seiten der Nut (5) in dem äußeren Teil (3) des Dichtungsbelages (1) aufweist.

10. Dichtung nach einem der Ansprüche 1 bis 9,
**dadurch gekennzeichnet, daß**
sie im inneren Teil (2) des Dichtungsbelages (1) mindestens einen länglichen Kanal (12, 23) aufweist.

11. Verfahren für die Herstellung einer Dichtung nach einem der Ansprüche 1 bis 10, die verwendet wird, um eine Abdichtung zwischen einer Seitenwand (13) eines ersten Teils (11) und einer Abstützfläche (14) eines zweiten Teils (10) herzustellen, Verfahren, bei dem durch Verguß oder Extrudieren ein länglicher Dichtungsbelag (1) aus einem elastisch komprimierbaren Material hergestellt wird, welcher einen inneren Teil (2) für die Befestigung an der Seitenwand (13) des ersten Teils (11), sowie einen äußeren Teil (3) für die Anlage an der Abstützfläche (14) aufweist, indem in den äußeren Teil (3) mindestens eine längliche Profilnut (5) eingebracht wird, welche durch eine innere Fläche (50) begrenzt wird und an der gegenüberliegenden Seite des inneren Teils (2) mündet,
**dadurch gekennzeichnet, daß**
bei der Herstellung des Dichtungsbelages (1) gleichzeitig mit der länglichen Nut (5) eine längliche Profilzunge (4) hergestellt wird, welche im Inneren der Nut (5) angeordnet ist und an der inneren Fläche der Nut in leicht löslicher Weise befestigt ist.

12. Herstellverfahren nach Anspruch 11,
**dadurch gekennzeichnet, daß**
bei der Herstellung des Dichtungsbelages (1) die Nut (5) und die Zunge (4) einstückig mit dem Dichtungsbelag (1) ausgebildet werden, indem man in den äußeren Teil (3) mindestens eine längliche Vertiefung (41, 42, 43) einbringt, welche die Zunge (4) eingrenzt und mindestens einen leicht abreißbaren Reißstreifen (44, 45, 48, 49) für die Verbindung der Zunge (4) mit dem Dichtungsbelag (1) bildet.

13. Herstellverfahren nach einem der Ansprüche 11 und 12,
**dadurch gekennzeichnet, daß**
bei der Herstellung des Dichtungsbelages (1) mindestens ein länglicher Kanal (31, 33) in die Zunge und/oder jeweils auf den beiden Seiten dieser Zunge in den äußeren Teil (3) des Dichtungsbelages (1) eingebracht wird,

14. Herstellverfahren nach einem der Ansprüche 11 bis 13,
**dadurch gekennzeichnet, daß**
bei der Herstellung des Dichtungsbelages (1) mindestens ein länglicher Kanal (12, 13) in den inneren Teil (2) des Dichtungsbelages (1) eingebracht wird.

15. Herstellverfahren nach einem der Ansprüche 11 bis 14,
**dadurch gekennzeichnet, daß**
anschließend die Zunge (4) aus der Nut (5) über mindestens einen Teil der Länge der Dichtung herausgezogen wird, um die Eignung für die Verformung zu erhöhen und/oder deren Querabmessungen je nach Bedarf über die entsprechende Länge zu verändern.

16. Herstellverfahren nach einem der Ansprüche 11 bis 14,
**dadurch gekennzeichnet, daß**
anschließend die Zunge (4) aus der Nut (5) mindestens auf einem Teil der Länge der Dichtung herausgezogen wird, und daß die herausgezogene Zunge (4) mindestens teilweise durch eine Hilfsdichtung (51) ersetzt wird, welche in die Nut (5) eingesetzt und dort festgehalten wird, um den Grad der Komprimierbarkeit und/oder die Querabmessungen der Dichtung je nach den spezifischen Erfordernissen verändern zu können.

17. Herstellverfahren nach Anspruch 16,
**dadurch gekennzeichnet, daß**
die Hilfsdichtung (51) einen Querschnitt hat, der aus einem Bereich ausgewählt wird, welcher Querschnitte umfaßt, die weitgehend gleich dem Querschnitt der Nut (5) sind, sowie Querschnitte aufweist, die jeweils eine Höhe (h) baben, die größer als die Tiefe (p) der Nut (5) ist, so daß sie aus der Außenseite des Dichtungsbelages (1) hervorstehen, oder aber eine Höhe (h) haben, die kleiner ist, als die Tiefe (p) der Nut (5), so daß sie versenkt im Inneren des Dichtungsbelages (1) angeordnet werden können.

18. Herstellverfahren nach einem der Ansprüche 16 und 17,
**dadurch gekennzeichnet, daß**
die Hilfsdichtung (51) eine Steifigkeit besitzt, welche aus Steifigkeiten ausgewählt wird, die jeweils identisch, größer oder kleiner als die Steifigkeit des Dichtungsbelages (1) sind.

19. Herstellverfahren nach einem der Ansprüche 16 bis 18,
**dadurch gekennzeichnet, daß**
die Hilfsdichtung (51) eine in Wasser quellende Dichtung ist.

20. Herstellverfahren nach einem der Ansprüche 15 bis 19,
**dadurch gekennzeichnet, daß**
der Dichtungsbelag (1) zusammen mit der Nut (5) und der Zunge (4) zwischen seiner Fertigung und dem Entfernen der Zunge (4) über seinen inneren Teil (2) an der Seitenwand (13) des ersten Teils (11) befestigt wird.

21. Betonteil, insbesondere ein Gewölbeelement, welches eine Seitenwand (13) aufweist, an der eine Dichtung befestigt ist, welche gegenüber einer Abstützfläche (14) angeordnet ist, die zu einem benachbarten Teil (10) gehört,
**dadurch gekennzeichnet, daß**
diese Dichtung einem der vorausgegangenen Ansprüche 1 bis 10 entspricht.

22. Betonteil nach Anspruch 21,
**dadurch gekennzeichnet, daß**
es zwei dieser Seitenwände (13) aufweist, welche untereinander einen Winkel (16) bilden, und dadurch, daß jede dieser Seitenwände mit einer Dichtung nach einem der Ansprüche 1 bis 9 ausgestattet ist, ausgenommen einen an den Winkel (16) direkt anschließenden Bereich (18), und dadurch, daß der Winkel (16) und die direkt anschließenden Bereiche (18) mit einer Paßdichtung ausgestattet sind, welche leckdicht mit den Dichtungen der Seitenwände verbunden ist.

23. Betonteil nach Anspruch 22,
**dadurch gekennzeichnet, daß**
die Paßdichtung einen Paßdichtungsbelag (8) aufweist, welcher leckdicht mit den Dichtungsbelägen (1) der Dichtungen der Seitenwände (13) verbunden ist und einen inneren Teil (19) für die Befestigung an den an den Winkel (16) anschließenden Bereichen (18), sowie einen äußeren Teil (20) für die Anlage an einer Abstützfläche (14) aufweist, und dadurch, daß der äußere Teil (20) einen leckdichten Hohlraum (35) eingrenzt, in den eine in Wasser quellende Masse (37) eingesetzt ist, und daß der Hohlraum (35) gegenüber dem inneren Teil (19) mittels einer leckdichten elastischen Membran (36) verschlossen ist und in der Nut (5) der Dichtungsbeläge (1) der Dichtungen der Seitenwände (13) mündet, so daß insbesondere bei einer lokalen Entfernung mindestens einer der Zungen (4) dieser Dichtungsbeläge (1) insbesondere örtlicherweise in unmittelbarer Nähe der Paßdichtung die Abdichtung rund um die in Wasser quellende Masse (37) unterbrochen werden kann.

24. Betonteil nach Anspruch 22,
**dadurch gekennzeichnet, daß**
die Paßdichtung einen Paßdichtungsbelag (8) aufweist, welcher leckdicht mit den Dichtungsbelägen (1) der Dichtungen der Seitenwände (13) verbunden ist und einen inneren Teil (19) für die Befestigung an den an den Winkel (16) anschließenden Bereichen (18) aufweist, sowie einen äußeren Teil (20) für die Anlage an einer entsprechenden Abstützfläche (14), und dadurch, daß der äußere Teil (20) einen leckdichten Hohlraum (35) eingrenzt, in den eine in Wasser quellende Masse (37) eingesetzt ist, und daß dieser Hohlraum (35) am gegenüberliegenden Ende des inneren Teils (19) mittels einer abreißbaren leckdichten Membran (36) verschlossen ist, die abgerissen, durchstoßen oder abgeschnitten werden kann, so daß, wenn diese Membran (36) abgerissen, durchstoßen oder abgeschnitten wird, die Abdichtung rund um die in Wasser quellende Masse (37) unterbrochen werden kann.

25. Zusammenbau aus einem Betonteil nach einem der Ansprüche 21 bis 24 und mindestens einem weiteren benachbarten Betonteil, insbesondere einem weiteren Gewölbeelement, welches eine gegenüber der Seitenwand (13) liegende Abstützfläche (14) aufweist,
**dadurch gekennzeichnet, daß**
die Dichtung direkt an diese gegenüberliegende Fläche (14) angelegt wird, welche die Abstützfläche bildet.

26. Zusammenbau aus einem Betonteil nach einem der Ansprüche 21 bis 24 und mindestens einem weiteren benachbarten Betonteil, insbesondere einem weiteren Gewölbeelement, welches eine gegenüber der Seitenwand (13) liegende Abstützfläche (14) aufweist,
**dadurch gekennzeichnet, daß**
an dieser gegenüberliegenden Abstützfläche (14) ebenfalls eine Dichtung insbesondere nach einem der Ansprüche 1 bis 10 befestigt ist, und dadurch, daß diese Dichtungen übereinanderliegend angeordnet werden.

## Claims

1. Seal intended to be placed between a lateral face (13) of a first component (11) and an application face (14) of a second component (10), this seal consisting of a profiled gasket (1) made of an elastically compressible material, extending in a longitudinal direction (6) and comprising an internal part (2) for attaching in leaktight manner to the lateral face (13) of the first component (11) and an external part (3) for bearing on the application face (14), the external part (3) of the gasket (1), at least when the profiled gasket is in the "as-manufactured" condition before it is laid on the first component (11), being provided with at least one longitudinal profiled groove (5) formed in said external part (3), delimited by an internal face (50) and open on the opposite side to the internal part (2), characterized in that, at least when the profiled gasket is in the "as-manufactured" condition the external part (3) of the gasket (1) is furthermore provided with at least one longitudinal profiled tongue (4) housed inside the groove (5) and attached to the internal face (50) of the groove (5) in an easily detachable way so that the tongue (4) can be removed and possibly replaced at least over part of the length of the gasket (1) in order to vary the degree of compressibility and/or the transverse dimensions of the seal along the corresponding length.

2. Seal according to Claim 1, characterized in that the gasket (1) with the groove (5) and the tongue (4) are produced as a single profiled piece, the tongue (4) having, inside the groove (5), a transverse section smaller than that of the groove (5) and being bounded by a lateral face (40) which is connected to the lateral face (50) opposite of the groove (5) only by at least one narrow connecting band (44) that can easily be torn in order to remove the tongue (4), said lateral faces (40, 50) being separated by an empty space (41, 42, 43), over the rest of the periphery of the tongue (4).

3. Seal according to Claim 2, characterized in that the groove (5) has a polygonal transverse section and the tongue (4) inside the groove (5) has a matching polygonal transverse section and is connected to the gasket (1) by tearable narrow connecting bands (44, 45) especially placed at its corners.

4. Seal according to Claim 3, characterized in that the groove (5) and the tongue (4) inside the groove (5) have a transverse section in the shape of a trapezium the long base of which points towards the internal part (2) of the gasket (1).

5. Seal according to Claim 3, characterized in that the groove (5) and the tongue (4) inside the groove (5) have a transverse section in the shape of a rectangle a long side of which points towards the internal part (2) of the gasket (1).

6. Seal according to Claim 2, characterized in that the groove (5) has a polygonal transverse section and that the tongue (4) inside the groove (5) has a polygonal transverse section which differs from that of the groove (5) and is connected to the gasket by tearable narrow connecting bands (48, 49) especially placed at its corners.

7. Seal according to Claim 6, characterized in that the groove (5) has a transverse section in the shape of a rectangle a long side of which points towards the internal part (2) of the gasket (1) and the tongue (4) has a transverse section in the shape of a T defined by a foot (46) and a crossbar (47) pointing respectively towards and away from the internal part (2) of the gasket (1).

8. Seal according to any one of Claims 1 to 7, characterized in that the tongue (4) has a configuration chosen from the configurations in which, respectively, it lies flush with the regions of the external part (3) of the gasket (1) directly adjacent to the groove (5), or stands proud of or is set back from these regions.

9. Seal according to any one of Claims 1 to 8, characterized in that it has at least one longitudinal channel (31, 33) in the tongue (4) and/or respectively on either side of the groove (5), in the external part (3) of the gasket (1).

10. Seal according to any one of Claims 1 to 9, characterized in that it has at least one longitudinal channel (12, 23) in the internal part (2) of the gasket (1).

11. Method for producing a seal according to any one of Claims 1 to 10, intended to produce a seal between a lateral face (13) of a first component (11) and an application face (14) of a second component (10), in which method, moulding or extrusion is used to produce a longitudinal gasket (1) made of an elastically compressible material having an internal part (2) for attaching to the lateral face (13) of the first component (11) and an external part (3) for bearing on the application face (14) by producing, in the external part (3), at least one longitudinal profiled groove (5) delimited by an internal face (50) and open on the opposite side to the internal part (2), characterized in that, while the gasket (1) is being manufactured, there is produced at the same time as said groove (5) a longitudinal profiled tongue (4) housed inside the groove (5) and attached to the internal face of the groove in an easily detachable way.

12. Production method according to Claim 11, characterized in that while the gasket (1) is being manufactured, the groove (5) and the tongue (4) are produced as a single piece with the gasket (1) by forming, in the external part (3), at least one longitudinal empty space (41, 42, 43) bounding the tongue (4) and defining at least one easily tearable narrow band (44, 45, 48, 49) for connecting the tongue (4) and the gasket (1) together.

13. Production method according to either one of Claims 11 and 12, characterized in that while the gasket (1) is being manufactured, at least one longitudinal channel (31, 33) is formed in the tongue and/or respectively on either side thereof, in the external part (3) of the gasket (1).

14. Production method according to any one of Claims 11 to 13, characterized in that while the gasket (1) is being manufactured, at least one longitudinal channel (12, 23) is formed in the internal part (2) of the gasket (1).

15. Production method according to any one of Claims 11 to 14, characterized in that the tongue (4) is then removed from the groove (5) over at least part of the length of the seal in order to improve its capacity for deformation and/or alter its transverse dimensions, to suit specific requirements, over the corresponding length.

16. Production method according to any one of Claims 11 to 14, characterized in that the tongue (4) is then removed from the groove (5) over at least part of the length of the seal, then the removed tongue (4) is at least partially replaced with an auxiliary profiled seal (51) that is inserted and held in the groove (5) in order to vary the degree of compressibility and/or the transverse dimensions of the seal, to suit specific requirements.

17. Production method according to Claim 16, characterized in that the auxiliary seal (51) has a transverse section chosen from a range including a transverse section substantially equal to that of the groove (5) and transverse sections which respectively have a height (h) greater than the depth (p) of the groove (5) so as to stand proud from the gasket (1), or a height (h) smaller than the depth (p) of the groove (5) so as to be set back inside the gasket (1).

18. Production method according to either one of Claims 16 and 17, characterized in that the auxiliary seal (51) has a rigidity chosen from rigidities that are respectively identical to, or greater or less than that of the gasket (1).

19. Production method according to any one of Claims 16 to 18, characterized in that the auxiliary seal (51) is a seal that swells in the presence of water.

20. Production method according to any one of Claims 15 to 19, characterized in that the gasket (1) is attached via its internal part (2) to the lateral face (13) of the first component (11) between the time of its manufacture, with the groove (5) and the tongue (4), and the detachment of the tongue (4).

21. Concrete component, especially an arch segment, having a lateral face (13) to which there is attached a seal which is intended to be placed facing an application face (14) belonging to another, adjacent, component (10), characterized in that the seal is in accordance with any one of Claims 1 to 10.

22. Concrete component according to Claim 21, characterized in that it has two samples of said lateral face (13) defining a corner (16) between them, in that each of these samples is fitted with a seal in accordance with any one of Claims 1 to 9, except for a respective region (18) directly adjacent to the corner (16), and in that the corner (16) and the directly adjacent regions (18) are fitted with a shaped seal connected in leaktight fashion to the seals of the lateral faces.

23. Concrete component according to Claim 22, characterized in that the shaped seal comprises a shaped gasket (8) connected in leaktight fashion to the gaskets (1) of the seals of the lateral faces (13) and comprising an internal part (19) for attaching to said regions (18) adjacent to the corner (16) and an external part (20) for bearing on a respective application face (14) and in that the external part (20) delimits a sealed cavity (35) housing a mass (37) of material that swells in the presence of water, said cavity (35) being closed on the opposite side to the internal part (19) by an impervious elastic membrane (36) and opening toward the groove (5) of the gaskets (1) of the seals of the lateral faces (13) so that by detaching at least one of the tongues (4) from these gaskets (1), especially in a localized way in immediate proximity to the shaped seal, the leaktight barrier around the mass (37) of material that swells in the presence of water can be broken.

24. Concrete component according to Claim 22, characterized in that the shaped seal comprises a shaped gasket (8) connected in leaktight fashion to the gaskets (1) of the seals of the lateral faces (13) and comprising an internal part (19) for attaching to said regions (18) adjacent to the corner (16) and an external part (20) for bearing on a respective application face (14) and in that the external part (20) delimits a sealed cavity (35) housing a mass (37) of material that swells in the presence of water, said cavity (35) being closed on the opposite side to the internal part (19) by an impervious membrane (36) that can be torn, perforated or cut so that by tearing, perforating or cutting said membrane (36) the leaktight barrier around the mass (37) of material that swells in the presence of water can be broken.

25. Assembly of a concrete component according to any one of Claims 21 to 24 and of at least one other, adjacent, concrete component, especially another arch segment that has a face (14) opposite said lateral face (13), characterized in that the seal is applied directly to said opposite face (14) that constitutes the application face.

26. Assembly of a concrete component according to any one of Claims 21 to 24 and of at least one other, adjacent, concrete component, especially another arch segment that has a face (14) opposite said lateral face (13), characterized in that a seal, especially one according to any one of Claims 1 to 10, is attached to said opposite face (14) too, and in that the seals are pressed together.
